# EUROPÄISCHE PATENTSCHRIFT

(11) **EP 0 368 068 B1**
(45) Veröffentlichungstag und Bekanntmachung des Hinweises auf die Patenterteilung: **27.12.1991**
(21) Anmeldenummer: 89119601.6
(22) Anmeldetag: 23.10.1989
(51) Int. Cl.: E03F 3/04

(54) **Dichtungsmuffe für den Kanalanschluss**
Sealing socket for a channel interface
Manchon d'étanchéité pour interface de canal

(30) Priorität: 27.10.1988 DE 3836537
(43) Veröffentlichungstag der Anmeldung: 16.05.1990
(73) Patentinhaber: HOECHST AKTIENGESELLSCHAFT, 65926 Frankfurt am Main (DE)
(72) Erfinder: Hessel, Joachim, Dr., D-6073 Egelsbach (DE); Koch, Ralf, Dr., D-6228 Eltville (DE); Sturm, Wolfgang, D-6246 Glashütten (DE)

(56) Entgegenhaltungen:
- DE-B- 1 700 138
- DE-B- 2 609 374
- FR-A- 1 299 036
- FR-A- 1 411 607
- US-A- 4 434 115

## Beschreibung

Die Erfindung bezieht sich auf eine Dichtungsmuffe und ihre Verwendung beim Anschluß von Hausabflußleitungen an die öffentliche Kanalisation.

Üblicherweise werden Hausabflußleitungen in der Weise verlegt, daß zunächst vom Haus zum Sammler ein Graben ausgehoben wird und die Rohre auf die Grabensohle gelegt werden. Der Anschluß an den Sammler erfolgt durch vorgefertigte Abzweigrohre im Sammler.

Wird ein Sammler durch Einziehen eines Kunststoffrohres erneuert ("Relining"), so läßt sich dieses Verfahren nur mit Einschränkungen anwenden, weil einerseits umfangreiche Erdarbeiten eingespart werden müssen und andererseits die Abdichtung der Einmündung der Hausabflußleitung in den Sammler schwierig ist.

Bekannt ist eine Dichtungsmuffe und ein Verfahren zum elastischen Verbinden von abzweigenden Rohrleitungen mit einer Hauptwasserleitung unter Verwendung dieser Muffe (vgl. FR 1.411.607). Bei dem Verfahren wird die Muffe auf das Ende des Abzweigrohres gesteckt und zusammen mit dem Rohr von außen in ein vorgebohrtes Loch in der Wandung der Hauptleitung geschoben. Ein an der Muffe außen befindlicher Ringwulst bewirkt einerseits, daß die Muffe nicht in das Rohr hineingedrückt wird, und andererseits, daß das Abzweigrohr fest in die Muffe hineingeschoben werden kann. Ein Nachteil dieser Muffe und ihrer Verwendung besteht darin, daß sowohl die Muffe als auch das Abzweigrohr einander entsprechende ringförmige Wülst und Vertiefungen besitzen und deswegen mit Sorgfalt zusammengeführt werden müssen, damit eine ausreichende Dichtigkeit erreicht wird.

Es bestand die Aufgabe, ein Anschlußverfahren zu finden, welches einfach durchzuführen ist und eine zuverlässige Abdichtung bewirkt.

Es wurde gefunden, daß die Aufgabe gelöst werden kann, wenn eine spezielle Dichtungsmuffe verwendet wird.

Die Erfindung betrifft somit eine Dichtungsmuffe, die in den Ansprüchen beschrieben ist, und ein Verfahren zu ihrer Anwendung.

Die erfindungsgemäße Muffe ist ein rohrförmiger, außen zylindrischer Körper, bei welchem die eine Seite durch eine dünne elastische Membrane verschlossen ist. Auf der der Membrane gegenüberliegenden Seite ist der Rand mit einem nach außen vorspringenden Wulst versehen. Die innere Wand ist im oberen Bereich ebenfalls zylindrisch, im unteren Teil jedoch konisch ausgebildet. Die Wandstärke nimmt ab ca. 23 der Wandlänge von der Wulstseite her zur verschlossenen Seite hin zu. Der zylindrische Teil der Innenwand hat somit eine Länge von vorzugsweise Zweidrittel der Gesamtlänge der Muffe, gemessen von der Wulstseite.

Die Größe der Dichtungsmuffe richtet sich nach den Durchmessern der zu verbindenden Rohre. Dabei ist die lichte Weite der Dichtungsmuffe abhängig vom Durchmesser der Hausabflußleitung und die Länge der Muffe abhängig vom Durchmesser ― und der dadurch vorgegebenen Wandstärke ― des Sammlers. Befindet sich beispielsweise in einem Steinzeugsammler ein Reliningrohr aus Kunststoff, so ist die Dichtungsmuffe besonders lang. Die Wandstärke der Muffe an der Wulstseite beträgt 9 bis 10% der lichten Weite und nimmt zum verschlossenen Ende hin um 20 bis 30%, vorzugsweise 25% zu. Die Höhe und die Breite des Wulstes betragen 5 bis 15%, bezogen auf die lichte Weite. Die Verschlußmembrane ist 0,2 bis 1,0 mm dick, abhängig vom Material, aus welchem die Muffe besteht.

Die erfindungsgemäße Dichtungsmuffe besteht aus einem gummielastischen Material, beispielsweise Polychloropren.

Eine bevorzugte Dichtungsmuffe für eine Hausabflußleitung aus einem 180 mm dicken Rohr aus Polyethylen hat folgende Abmessungen:

Die Dichtungsmuffe ist für Rohre aus konventionellen Materialien, in denen ein Reliningrohr liegt, vorgesehen.

Das Verfahren zur Anwendung der erfindungsgemäßen Dichtungsmuffe wird in der Weise durchgeführt. daß das Hausabflußrohr an dem dem Sammler zugewandten Ende auf der Außenseite zu einem Konus abgeschrägt wird, wobei die Länge und der Winkel des Konus mit den entsprechenden Abmessungen in der Muffe übereinstimmen. Danach wird das Rohrende bis zum Anschlag an der Abschlußmembrane in die Dichtungsmuffe eingeführt. Sodann wird von einer an einer geeigneten Stelle ausgehobenen Grube ― falls der Sammler nicht begehbar ist ― zum Sammler hin ― oder vom Sammler ― falls der Sammler begehbar ist ― zum Haus hin eine zielgenaue Bohrung vorangetrieben. Der Durchmesser dieser Bohrung entspricht im Erdreich mindestens dem Gesamtdurchmesser der Dichtungsmuffe, in der Wand des Sammlers jedoch dem Durchmesser des zylindrischen Teils der Muffe. Das Hausabflußrohr wird nunmehr ― Muffe voran ― vom Haus her durch die Bohrung geschoben, bis die Muffe mit dem Wulst an der Außenseite der Wand des Sammlers anliegt. Beim Weiterschieben des Rohres wird die Abschlußmembrane durchstoßen. Gleichzeitig bewirken die konischen Flächen von Rohr und Muffe, daß die Muffe aufgetrieben und fest gegen die Wandung der Bohrung in der Wand des Sammlers gepreßt wird. Das Muffenmaterial bildet einen ringsumlaufenden Dichtwulst. Das in den Sammler hineinragende konische Rohrende wird in einem ausreichenden Abstand von der Kanalinnenwand ― bei nicht begehbarem Kanal mittels eines Schneidroboters ― abgeschnitten.

Die Figuren zeigen eine erfindungsgemäße Dichtungsmuffe (Figur 1) und die Vorgänge bei ihrer Anwendung (Figur 2).

Die Muffe (1) gemäß Figur 1 hat eine glatte zylindrische Außenwand (2) und eine im oberen Bereich ebenfalls zylindrische und im unteren Drittel konische Innenwand (3). Am oberen Rand schließt die Muffe (1) mit einem Wulst (4) ab, während sie unten durch eine Abschlußmembrane (5) verschlossen ist.

Figur 2 zeigt den Anschluß einer Hausabflußleitung an einen sanierten. d.h. einen ein eingezogenes Kunststoffrohr enthaltenden Sammelkanal. Auf der linken Seite der Figur wurde das Hausabflußrohr (6), welches am vorderen Ende mit einem Konus (7) versehen ist, bis zum Anschlag an der Abschlußmembrane (5) in die Muffe (1) hineingeschoben. Hausabflußrohr (6) und Muffe (1) wurden soweit durch das Sammlerrohr (8) und das Kunststoffrohr (Reliner) (9) geführt, bis der Wulst (4) fest am Sammlerrohr (8) anliegt. Auf der rechten Seite der Figur ist das Hausablußrohr (6) durch die Muffe (1) hindurchgeschoben worden, sodaß diese fest gegen das Rohr (9) gepreßt wurde und den Wulst (10) bildet. Die überstehenden Enden von Rohr (6) und Muffe (1) wurden bereits abgeschnitten.

Die erfindungsgemäße Dichtungsmuffe bewirkt eine feuchtigkeits- und chemikalienbeständige Abdichtung zwischen dem Hausabflußrohr und dem Sammelkanalrohr. Die Verbindung ist etwas elastisch und kann daher eventuelle geringe Setzungen und Verschiebungen auffangen. Die Anwendung der Muffe ist einfach, so daß sichere Einbauergebnisse zu erwarten sind. Dabei bringt die Abschlußmembrane die Vorteile, daß sie als Anschlag für das Hausabflußrohr dienen kann und außerdem während der Montage kein Schmutz in die Hausabflußleitung geraten kann. Die erfindungsgemäße Dichtungsmuffe ermöglicht eine Sanierung defekter Hausabflußleitungen ohne umfangreiche offene Erdarbeiten.

## Patentansprüche

1. Dichtungsmuffe (1), bestehend aus einem rohrförmigen, außen zylindrischen Körper mit einem nach außen vorspringenden Wulst (4) an einer Seite, dadurch gekennzeichnet, daß die Muffe (1) an der dem Wulst (4) gegenüberliegenden Seite durch eine dünne elastische Membrane (5) verschlossen ist und daß die Innenwand (3) auf einer Länge von Zweidrittel, gemessen von der Wulstseite, der Gesamtlänge der Muffe (1) zylindrisch ist und dann einen Konus bildet, wobei die Wandstärke zur Membrane hin zunimmt.

2. Verwendung der Dichtungsmuffe (1) gemäß Anspruch 1 als Abdichtung bei der Verbindung von Hausabflußleitungen mit Sammelkanälen.

3. Verfahren zum Verbinden einer Hausabflußleitung (6) mit einem Sammelkanal (8), dadurch gekennzeichnet, daß man das zu verbindende Abflußrohr (6) an dem dem Sammelkanal (8) zugewandten Ende auf der Außenseite zu einem Konus (7) abschrägt, das Rohr (6) in eine Dichtungsmuffe (1) gemäß Anspruch 1 bis zum Anschlag an die Membrane einführt, das Rohr (6) mit der Dichtungsmuffe (1) durch eine Bohrung in der Wand des Sammelkanals (8) in den Kanal einschiebt, bis der Konus (7) des Rohres (6) die Muffe (1) passiert hat, und die in den Sammelkanal (8) hineinragenden Enden von Rohr (6) und Muffe (1) in einem ausreichenden Abstand von der Kanalinnenwand abtrennt.

## Claims

1. A sealing sleeve (1), comprising a tubular, externally cylindrical body having a bead (4) projecting outwards on one side, wherein the sleeve (1) is sealed on the side opposite the bead (4) by a thin elastic membrane (5) and wherein the inner wall (3) is cylindrical for a length of two thirds, measured from the bead side, of the overall length of the sleeve (1) and then forms a cone, the wall thickness increasing towards the membrane.

2. The use of the sealing sleeve (1) as claimed in claim 1 as a seal in the connection of domestic waste pipes to collector drains.

3. A process for the connection of a domestic waste pipe (6) to a collector drain (8), which comprises the waste pipe (6) to be connected being chamfered to a cone (7) on the outside of its end which faces towards the collector drain (8), the pipe (6) being inserted, until in contact with the membrane, into a sealing sleeve (1) as claimed in claim 1, the pipe (6) being pushed with the sealing sleeve (1) in through a bore-hole in the wall of the collector drain (8) into the drain, until the cone (7) of the pipe (6) has passed the sleeve (1), and the ends of the pipe (6) and the sleeve (1), which protrude into the collector drain (8), being cut off at a sufficient distance from the inner wall of the drain.

## Revendications

1. Manchon d'étanchéité (1) formé d'un corps tubulaire, extérieurement cylindrique, possédant un bourrelet (4) faisant saillie vers l'extérieur sur un côté, caractérisé en ce qu'il est fermé par une mince membrane élastique (5) sur le côté opposé au bourrelet (4) et que la paroi interne (3) du manchon (1) est cylindrique sur une longueur correspondant aux deux tiers de la longueur totale du manchon (1), mesurée à partir du côté où se trouve le bourrelet, et forme ensuite un cône, de manière que l'épaisseur de paroi augmente vers la membrane.

2. Utilisation du manchon d'étanchéité (1) selon la revendication 1 pour étancher le branchement de canalisations d'évacuation d'immeubles sur des égouts.

3. Procédé pour brancher une canalisation d'évacuation d'immeuble (6) sur une conduite d'égout (8), caractérisé en ce que l'on exécute un biseau sur le côté extérieur de l'extrémité dirigée vers la conduite d'égout (8) du tuyau d'évacuation (6) à brancher, de manière à donner à cette extrémité la forme d'un cône (7), on introduit le tuyau (6) dans un manchon d'étanchéité selon la revendication 1, jusqu'à ce qu'il vienne buter contre la membrane, on engage le tuyau (6) avec le manchon d'étanchéité (1) dans la conduite d'égout (8) à travers un trou pratiqué dans la paroi de cette conduite, jusqu'à ce que le cône (7) du tuyau (6) ait passé le manchon (1), et on coupe, à une distance suffisante de la paroi interne de la conduite d'égout, les extrémités du tuyau (6) et du manchon (1) faisant saillie à l'intérieur de la conduite d'égout (8).
